# FASCICULE DE BREVET EUROPEEN

(11) **EP 2 637 753 B1**
(45) Date de publication et mention de la délivrance du brevet: **03.09.2014**
(21) Numéro de dépôt: 11782452.4
(22) Date de dépôt: 14.10.2011
(51) Int. Cl.: A63B 57/00

(54) **Positionneur automatique de tee et de balle de golf, pour parcours de golf**
Automatischer Tee- und Golfballpositionierer für Golfplätze
Automatic tee and golf ball positioner for golf courses

(30) Priorité: 12.11.2010 FR 1004409
(43) Date de publication de la demande: 18.09.2013
(73) Titulaire: Dubois, Gérard, 91230 Montgeron (FR)
(72) Inventeur: Dubois, Gérard, 91230 Montgeron (FR)
(86) Numéro de dépôt international: PCT/FR2011/000551
(87) Numéro de publication internationale: WO 2012/062974

(56) Documents cités:
- US-A- 1 863 140
- US-A- 5 624 333
- US-A1- 2005 255 929
- US-B1- 6 203 452
- US-B1- 6 338 685

## Description

La présente invention concerne un positionneur ergonomique portable permettant à un joueur de golf de rester debout et de n'utiliser qu'une main pour ficher en terre un tee 5 et positionner une balle de golf en équilibre dessus à une hauteur désirée, à chaque départ de trou, sur un parcours de golf.

Traditionnellement les différents tees et les balles sont à disposition du joueur dans une sacoche ou dans ses poches, le tee est fiché en terre manuellement à une hauteur approximative par le joueur qui positionne ensuite, ou en même temps, manuellement une 10 balle en équilibre sur le tee. Cette opération demande au joueur de se baisser ou de s'accroupir. Pendant cette opération, le joueur tient un club de golf dans son autre main.

Le document US 6 203 452 B1 décrit un positionneur automatique ergonomique et portable de tees de golf et de balles de golf en équilibre sur lesdits tees à une hauteur programmable, comportant des magasins de tees, un magasin de balles de golf, le positionneur étant d'une longueur suffisante pour être manipulé par un joueur en position debout sans se pencher ni s'accroupir, et comportant une garde qui assure la position de référence en altitude, de fonctionnement du positionneur, et une navette surmontée d'une poignée, équipée d'une molette de réglage de hauteur, permettant au joueur, d'un seule main, en position debout, corps non courbé, la main sur le pommeau, de poser une balle en équilibre sur un tee fiché en terre à la hauteur voulue par simples déplacements de la navette de bas en haut sur butée, de haut en bas sur butée et de bas en haut sur butée en position repos, le positionneur comportant un dispositif de programmation et réglage de la hauteur de balle souhaitée et des moyens de maintien du tee et de la balle, le positionneur permettant d'assurer la distribution automatique du tee et de la balle à partir des magasins, et comportant un orifice pour réaliser l'alimentation en tees dans le magasin.

Le document US 2005/0255929 A1 décrit un autre positionneur automatique de tees et de balles de golf, ce positionneur ayant une pince de maintien du tee et de la balle à ouverture automatique, la fermeture de cette pince de maintien étant effectuée au moyen d'une pédale.

L'objet de l'invention selon la revendication 1 consiste à réaliser un dispositif commandé manuellement pour ficher un tee de golf en terre et distribuer en automatique une balle de golf dessus, qui puisse être manipulé d'une seule main par le joueur en position debout sans avoir à se 15 baisser ni à s'accroupir.

Un deuxième objet de l'invention consiste à réaliser un dispositif pour ficher un tee en terre et positionner une balle dessus à une hauteur précise en fonction du club qui sera utilisé.

Un autre objet de l'invention consiste à réaliser un dispositif pour ficher un tee en 20 terre et positionner une balle dessus, qui soit pratique, fonctionnel et compact.

Le positionneur selon l'invention comporte les caractéristiques suivantes :
- le positionneur est portable et peut se ranger dans un sac de clubs de golf
- il est équipé d'un magasin de tees qui permet de charger le positionneur en tees de différentes longueurs pour l'ensemble du parcours, avant le départ du parcours, ainsi le 25 joueur n'a pas besoin de sac additionnel ou d'utiliser ses poches
- il est équipé d'un magasin de balles qui permet de charger le positionneur en balles avant le départ et pendant le parcours, ainsi le joueur n'a pas besoin de sac additionnel ou d'utiliser ses poches
- son utilisation ne nécessite qu'une main, ce qui permet au joueur de tenir son club dans 30 l'autre
- il se fiche en terre et tient en position verticale sans intervention humaine, ce qui permet au joueur d'effectuer les opérations suivantes: aller de l'espace de stationnement de son équipement au lieu du swing, avec le positionneur dans une main, un club dans l'autre, effectuer l'opération de positionnement du tee et de la balle, ficher 35 en terre le positionneur, effectuer son swing, reprendre et revenir vers son équipement
- le positionneur mesure une longueur suffisante pour qu'il puisse être manipulé pour assurer toutes les fonctions pour atteindre le résultat attendu : balle sur tee fiché en terre à la bonne hauteur, par un joueur en position debout
- le positionneur est conçu pour que toutes les commandes soient accessibles par le joueur d'une seule main, ladite main étant posée sur l'extrémité supérieure du positionneur
- le positionneur est fiché en terre par le joueur en position debout, qui le tient verticalement d'une main et le fiche en terre jusqu'à ce qu'une garde limite la course pour assurer une position précise de l'instrument en altitude, il peut s'aider de la pointe de son pied en poussant sur la garde
- le positionneur permet de positionner chaque balle à la hauteur voulue, en fonction du club utilisé pour le swing du trou
- le positionneur est équipé d'une molette accessible en position debout, qui permet de programmer la hauteur de balle souhaitée
- il est aussi équipé d'un tube navette, manipulable d'une main par le joueur en position debout, qui permet :
   - dans un premier temps, après que le joueur ait prélevé le tee souhaité dans le magasin de tees et l'ait introduit dans l'orifice supérieur du tube navette, d'alimenter par gravité le tee dans une pince située en partie inférieure de l'instrument ; à ce moment là la pince est légèrement ouverte pour permettre au tee de s'introduire facilement dans ses mors et être retenu par sa tête par deux ergots d'un des deux mors
   - dans un deuxième temps, après avoir déverrouillé la navette à l'aide d'un doigt et l'avoir déplacé vers le haut, d'alimenter en automatique une balle de golf dans la pince à partir du magasin de balles et de venir se verrouiller sur la pince
   - dans un troisième temps, par un déplacement de haut en bas, d'assurer le déplacement de la pince contenant le tee et la balle et de ficher le tee en terre
   - dans un quatrième temps, de déclencher l'ouverture de la pince et sa remontée en automatique
   - dans un cinquième temps, après être arrivée en butée inférieure, d'assurer la hauteur de balle précise programmée
   - dans un sixième temps, après l'avoir remonté en butée en position de départ, de déficher l'instrument du sol

Une variante à cette solution technique, consiste à utiliser un seul de type de tee, pour toutes les hauteurs de balle à obtenir, ce qui permet d'assurer une distribution automatique d'un tee à partir d'un magasin de tees, commandée par le joueur à partir de l'extrémité supérieure du positionneur.

En résumé, les différentes actions à réaliser par le joueur en position debout sont : ficher l'instrument dans le sol, prélever un tee dans le magasin, l'introduire dans l'orifice supérieur, ou actionner un bouton d'alimentation, actionner une molette pour régler la hauteur de balle souhaitée, appuyer sur un bouton de déverrouillage avec un doigt, lever le tube-navette jusqu'à venir en butée haute, baisser le tube-navette jusqu'à venir en butée basse, remonter le tube-navette jusqu'à revenir en butée intermédiaire, et poursuivre la remontée pour déficher le positionneur du sol.

Ces caractéristiques et d'autres de l'invention seront évidentes à partir de la description qui suit d'une forme préférée de mode de réalisation, donnée à titre d'exemple non limitatif, en faisant référence aux dessins joints sur lesquels :
- la figure 1 représente la vue de droite du positionneur
- la figure 2 représente la vue de face du positionneur
- la figure 3 représente la vue de face du corps principal
- la figure 4 représente le magasin de tee
- la figure 5 représente le tube-navette
- la figure 6 représente la pince de maintien
- la figure 7 représente une coupe de la vue de droite de la partie supérieure du positionneur
- la figure 8 représente une vue de face avec écorché, de la partie supérieure du positionneur
- la figure 9 représente une vue de derrière avec écorché, de la partie supérieure du positionneur
- la figure 10 représente une coupe de la vue de dessus
- la figure 11 représente une coupe partielle de droite de la partie inférieure du positionneur au niveau de la pince
- la figure 12 représente une coupe vue de dessus des mors de la pince
- la figure 13 représente une vue de droite partielle de la partie inférieure du positionneur, au niveau de la pince
- la figure 14 représente une vue de face partielle de la partie inférieure du positionneur, au niveau de la pince
- la figure 15 représente une coupe partielle de face de la partie inférieure du positionneur au niveau de la pince
- les figures 16 à 25 représentent la pince, la navette, le tee te la balle, à chaque étape du cycle
   - la figure 16 représente la position repos
   - la figure 17 représente un tee alimenté
   - la figure 18 représente un tee et une balle alimentés
   - la figure 19 représente le moment où le tee touche le sol
   - la figure 20 représente le moment de l'ouverture de la pince
   - la figure 21 représente la pince revenue en position de départ et la fin de la phase de fichage en terre du tee
   - la figure 22 représente la fin du cycle avec le retour de la navette en position de départ et le résultat obtenu : la balle en équilibre sur le tee fiché en terre.
   - la figure 23 représente une coupe au niveau du verrou du bras de pince sur la navette en position repos, le verrou est déverrouillé
   - la figure 24 représente une coupe au niveau du verrou du bras de pince sur la navette en position haute d'alimentation de balle, le verrou est verrouillé
   - la figure 25 représente une coupe au niveau du verrou du bras de pince sur la navette au moment de l'ouverture du bras de pince, c'est la phase de déverrouillage du verrou
- les figures 26 à 33 représentent le principe du système de déverrouillage/verrouillage de la navette, à différentes étapes du cycle
   - la figure 26 représente les sections du verrou, de la gâche et du lardon de déverrouillage
   - la figure 27 représente le système verrouillé
   - la figure 28 représente la phase de déverrouillage avec le déplacement du lardon
   - la figure 29 représente la phase d'alimentation de la balle
   - la figure 30 représente la phase de fichage du tee en terre, avec passe du verrou sans verrouillage
   - la figure 31 représente la fin de phase de fichage
   - la figure 32 représente la pré-phase de verrouillage avec déplacement automatique du lardon pour permettre le verrouillage
   - la figure 33 représente le système verrouillé
- les figures 34 à 37 représentent des coupes partielles de la vue de face, avec l'option d'alimentation des tees en automatique, à différentes étapes du cycle

En référence à ces dessins, le positionneur est constitué principalement : d'un corps principal, d'une navette, d'une pince de maintien, d'un système de réglage de hauteur de hauteur de balle et d'un système de déverrouillage/verrouillage de début et fin de cycle. Le positionneur fonctionne en position verticale.
La position de référence prise en compte dans le descriptif ci-dessous, sera la position de fonctionnement, c'est-à-dire l'appareil vertical, fiché en terre jusqu'au niveau de l'arrêtoir(14).

Le corps principal est constitué d'un manche (10), d'un magasin de tees (11), d'un magasin (12) de balles de golf (Bn), de deux fiches (13) permettant à l'appareil de se tenir vertical une fois fiché dans le sol et une meilleure stabilité autour de l'axe vertical, d'un arrêtoir (14) qui permet de positionner correctement l'appareil, d'un lardon fixe (17), qui ferme le magasin de balles (12) et guide la balle (B) pendant le cycle de positionnement. Un doigt-butée (18) du corps (10) commandera l'ouverture de la pince.
Un téton (19) du corps (10), assurera l'anti-rotation et les fins de course de la navette (20).

La navette en forme de tube coulisse dans le manche (10) selon son axe longitudinal, elle permet l'alimentation d'un tee en son centre, l'alimentation de la balle (B) et de ficher le tee (T) dans le sol, à la hauteur (H) voulue, avec la balle en équilibre dessus. Elle est composée d'un tube (20) et d'un pommeau (21) pour la prise en main.
Une lumière (22a) reçoit un téton (19) solidaire au corps (10), pour assurer l'anti-rotation et la limiter la course de la navette (20) par rapport au corps (10).
Deux plans (23) parallèles à l'axe longitudinal, de forme trapézoïdale, dans lesquels sont pratiquées des échancrures (24), forment une gâche qui recevra le fil de verrouillage (57). Un trou (25) faisant office de gâche permet le verrouillage de la pince de maintien (P).

L'intérieur de la navette (20) peut être utilisée comme magasin (60) de tees (Tn), pour une alimentation automatique du tee (T), dont la sortie unitaire est provoquée en exerçant un effort sur le bouton de commande (65), situé dans le pommeau (21), actionné avec un doigt de la main, la main sur le pommeau, et relié à une tringle (64), elle-même reliée par l'articulation (63) à un doigt de retenu (61), lui-même mobile en rotation autour de l'axe (62) de la navette(20), ce qui provoque le pivotement du doigt (61) libérant ainsi la colonne des tees qui sera stoppée dans sa course sous l'effet de la gravité quand le premier tee est retenu par les mors (37) et (38) de la pince (P), un ressort (66) assure le retour du doigt (61) en position de départ de magasin fermé.

La pince de maintien (P) permet de maintenir le tee (T) et la balle (B) pendant une partie de l'opération.
La pince de maintien (P) peut coulisser sur la navette (20), elle est constituée d'un coulisseau (30) et de deux bras (31) et (32).
Les bras (31) et (32) sont articulés par rapport au coulisseau autour des axes (33) et (34).

Un téton (35) solidaire du coulisseau (30), circule dans la lumière (22a) de la navette (20) pour assurer l'anti-rotation de la pince par rapport à la navette (20).
Un ressort (36) relie les deux bras (31) et (32) et assure la fermeture de la pince.
Les bras (31) et (32) sont de formes particulières : les mors (37) et (38) pour maintenir le tee (T) en position verticale et leur partie centrale (31) et (32) pour maintenir la balle une fois alimentée.

Au repos la pince de maintien est en butée verticale sur le corps (10), rappelée par un ressort (41) fixé sur le corps (10) par l'accroche (16).

En position repos ou position de départ de cycle, la navette (20) est verrouillée par rapport au corps principale (10),

A cette position repos, la pince est légèrement entrouverte par la présence de l'extrémité de la navette (20) entre les mors (37) et (38), ce qui permet au tee (T) de coulisser facilement dans les mors (37) et (38), lors de son approvisionnement.

L'opération commence à cette position, par le choix de la hauteur (H) de balle adaptée au club utilisé.
Le tee à utiliser est prélevé dans le magasin (11) et introduit manuellement dans l'orifice supérieur (26a) de la navette (20) si on opte pour utilisation avec usage de tee de longueur différente, en fonction des hauteurs (H) de balle. Par gravité il débouche de l'orifice inférieur (26b) de la navette (20) et s'introduit entre les mors (37) et (38) ouverts de la pince de maintien qui le recentrent et le retiennent par sa tête, en position verticale, grâce aux ergots (39) et (40) du mors (37).
Sinon, avec une utilisation de tees de longueur identique, une action sur le bouton de commande (65), permet l'alimentation d'un tee (T) entre les mors (37) et (38).

Le système de réglage de hauteur de balle (H) est situé juste en dessous du pommeau (21) et accessible la main posée sur celui-ci.
Il est composé d'une molette (50) munie d'un doigt (51) attenant.
Une vis téton (52) de la molette (50) circule dans une lumière (22b) assurant le maintien de la molette (50) selon l'axe longitudinal de la navette (20) et la limitation de sa rotation.
La molette (50) se verrouille en rotation selon différentes positions privilégiées, par l'intermédiaire d'un verrou à bille. Une bille (53) sous la poussée d'un ressort (54) logé radialement dans la molette (50), vient se loger dans des cavités (55) de la navette (20). Chaque position correspond à une hauteur de balle recherchée.
La hauteur de balle (H) est assurée par la course de la navette.
La hauteur de balle (H) finale désirée est obtenue grâce à la fin de course basse de la navette (20).
La fin de course basse est réalisée par une butée étagée (56) fixée en partie haute du corps (10), sur laquelle le doigt (51) vient en contact. Chaque étage correspond à une hauteur de balle (H) particulière.

Le système de déverrouillage/verrouillage de début et fin de cycle est réalisé par les plans (23) de la navette (20), un fil ressort (57) fixé sur la butée étagée (56), elle-même fixée sur le corps principal (10), un lardon mobile de déverrouillage (27), une tringle de déverrouillage (28) et un bouton (29). La tringle se situe à l'intérieur du tube-navette (20), qu'elle le traverse au niveau des lumières (22c) et (22d).

En position de verrouillage, le fil ressort (57) se trouve dans les échancrures (24) des plans (23). Le fil ressort (57) tend à venir en contact avec la navette (20).
Le déverrouillage a lieu suite à une pression sur le bouton (29), qui par l'intermédiaire de la tringle (28) déplace le lardon de déverrouillage (27), qui compte tenu de sa forme de calle pentée (27a), dégage le fil ressort (57) des échancrures (24).

Le verrouillage est possible quand le lardon (27) revient en position de départ. Cette dernière est retrouvée automatiquement lors de la remontée de la navette, quand la partie (27b) du lardon (27) vient en contact avec le fil ressort (57), ainsi le fil ressort (57) repousse le lardon et s'engage dans la rampe des plans (23), pour venir se bloquer dans les échancrures (24).

A la descente de la navette (20), le verrouillage ne peut pas avoir lieu car à l'inverse, le contact du fil ressort (57) avec la partie (27c) du lardon (27) provoque le déplacement de celui-ci, dans une position qui vient masquer les échancrures (24) des plans (23).

Le fonctionnement du positionneur se traduit ainsi :
La libération du verrou (57) par pression sur le bouton (29) permet le déplacement de la navette (20) en exerçant un effort de bas en haut.

Au début du déplacement, la navette (20) se libère des mors (37) et (38) de la pince, qui sous l'action du ressort (36), serrent la partie cylindrique (Ta) de la tige du tee (T).

Les ergots parallèles (39) et (40) permettent d'assurer le maintien de l'altitude du tee (T), malgré la forme évolutive de sa tige en partie supérieure (Tb), depuis son approvisionnement jusqu'à la fermeture complète de la pince, ainsi les mors (37) et (38) de la pince serrent uniquement la partie cylindrique inférieure (Ta) de la tige du tee (T).

Arrivée en position haute, la navette (20) libère l'ouverture du magasin de balles (12), ce qui permet à une balle (B) de prendre place dans les bras (31) et (32) de la pince (P) en position haut dessus du tee (T), elle est guidée par le lardon en pan oblique (17) et stoppée par les bras (31) et (32) de forme adaptée. Les balles (Bn) suivantes sont accumulées.

La première balle étant dans la pince, la deuxième est en contact avec celle-ci, elle le restera jusqu'à ce que la navette (20) referme l'ouverture du magasin (12) et devienne butée de la colonne de balles (Bn), jouant ainsi le rôle d'échappement.

A cette même position la navette (20) libère un verrou (42) situé dans le bras (32) de la pince, qui pénètre dans le trou (25) de la navette (20) sous l'action du ressort (43), la pince et la navette sont maintenant verrouillés.

La stabilité de la pince est assurée par la forme cylindrique des parties supérieures (44) et (45) des bras (31) et (32), qui entourent la navette (20).

En exerçant un effort de haut en bas sur le pommeau (21) de la navette (20), pour vaincre la réaction du ressort (41), l'ensemble navette-pince de maintien-balle-tee, descend, la balle (B) est toujours guidée par le lardon (17) qui la contient dans la pince (P).

Le tee (T) vient en contact avec le sol (Sol) en partie inférieure, puis par réaction du sol sur le tee (T), vient en contact avec la balle (B) en partie supérieure, et à son tour en continuant le déplacement de la navette (20), la balle (B) vient en contact avec la navette (20).

Grâce à un effort toujours exercé sur le pommeau (21) mais d'intensité supérieure, l'ensemble navette-balle-tee-pince (B,T,P) poursuit sa course en fichant le tee (T) en terre.

Après quelques millimètres d'enfoncement du tee (T) en terre, un doigt (46) du bras de pince (32) qui supporte le verrou (42), entre en contact avec la butée (18) située sur le corps principal (10), la course verticale de la navette (20) de haut en bas provoque l'ouverture du bras de pince (32) qui fait échapper le verrou (42) du trou de gâche (25) de la navette (10).

Ainsi la pince (P) déverrouillée, rappelée par son ressort (41) remonte. Au passage de la balle (B) elle s'ouvre sous l'effet réactif exercé par la balle (B) sur les bras de pince (31) et (32) en vainquant la réaction du ressort (36) de fermeture de pince.

Arrivée en position haute de départ, les mors (37) et (38) viennent pincer la navette (20) qui passe au travers de la pince (P), sous l'effet du ressort (36).

L'ensemble tee-balle (T,B) reste stable pendant cette phase de fichage en terre, car pincé entre les efforts opposés exercés par la poussée de la navette (20) sur la balle (B) et la réaction de la terre sur le tee (T), et les sections annulaires des interfaces tee (T) - balle (B) et balle(B)-navette (20).

La course est terminée quand le doigt (51) vient en contact avec la butée étagée (56).

A partir de cette position, en exerçant un effort de bas en haut sur le pommeau (21) de la navette (20), celle-ci remonte jusqu'à ce que le fil ressort (57) vienne se loger dans les échancrures-gâche (24) et stoppe sa course de montée à son altitude de départ de cycle. A cette position la pince (P) se referme à sa position de départ. Le cycle est terminé. La balle (B) est en équilibre sur le tee (T) fiché en terre, à la hauteur sélectionnée (H), le résultat attendu est obtenu.

L'appareil peut être défiché de terre en poursuivant l'effort de bas en haut sur le pommeau (21) et fiché plus loin par le joueur qui maintenant a les deux mains disponibles pour effectuer son swing.

Tous les joueurs de golf qui ont des difficultés à se baisser ou à s'accroupir, et ceux qui ne désire pas se baisser ou s'accroupir, peuvent être intéressés par la possession d'un tel instrument.

## Revendications

1. Positionneur automatique ergonomique et portable, de tees de golf, qui sont des supports de balle pour un swing, et de balles de golf en équilibre sur lesdits tees à une hauteur (H) programmable, pour les parcours de golf, ledit positionneur comporte des magasins (11) et (60) desdits tees, un magasin (12) desdites balles de golf; ledit positionneur mesure une longueur suffisante pour qu'il puisse être manipulé par le joueur en position debout sans que celui-ci n'ait ni à se pencher ni à s'accroupir; son corps principal (10) comporte deux fiches (13), qui une fois fichées en terre, assurent son maintien en position verticale et son maintien anti-rotation selon son axe longitudinal ; ledit positionneur comporte une garde (14) qui assure la position de référence en altitude, de fonctionnement du positionneur; ledit positionneur comporte une navette (20) surmontée d'un pommeau (21), équipée d'une molette (50) de réglage de hauteur (H), permettant au joueur d'effectuer toutes les opérations nécessaires pour atteindre le résultat : une balle (B) en équilibre sur un tee (T) fiché en terre à la hauteur (H) voulue, d'un seule main, en position debout, corps non courbé, la main sur le pommeau (21), depuis le fichage du positionneur en terre, au dé-fichage de celui-ci en fin d'opération; toutes les commandes sont accessibles par le joueur d'une seule main, ladite main étant posée sur l'extrémité supérieure de l'instrument; ledit positionneur comporte un dispositif de programmation et réglage de la hauteur de balle (H) souhaitée ; ledit positionneur comporte une pince de maintien (P) du tee et de la balle à ouverture, fermeture et rappel vertical automatiques ; ledit positionneur permet d'assurer la distribution du tee (T) et de la balle (B) à partir des magasins (60) et (12) en automatique ; ledit positionneur permet d'obtenir le résultat attendu : une balle (B) en équilibre sur un tee (T) à une hauteur (H) donnée, par simples déplacements de la navette (20), de bas en haut sur butée (19), puis de haut en bas sur butée (56) et de bas en haut sur butée (23) en position repos ; ledit positionneur comporte un orifice (26a), situé en partie extrême supérieure pour réaliser l'alimentation en tees (Tn) dans le magasin (60).

2. Positionneur automatique de tee et de balle de golf, pour parcours de golf, selon la revendication 1, **caractérisé en ce que** la pince (P) est coulissante sur la navette (20) qui la traverse dans son axe longitudinal, et **en ce que** tous les déplacements de la pince (P) et tous les mouvements des bras (31) et (32) de la pince (P), sont automatiques.

3. Positionneur automatique de tee et de balle de golf, pour parcours de golf, selon la revendication 1, **caractérisé en ce qu'**il comporte un système de déverrouillage/verrouillage, de début et de fin de cycle en position repos, de la navette (20) par rapport au corps principal (10), réalisé par une gâche (23) de la navette (20), un verrou fil ressort (57) fixé sur le corps principal (10), un lardon mobile de déverrouillage (27) fixé à une tringle de déverrouillage (28) attenante à un bouton de commande (29) situé dans le pommeau (21), dont le déverrouillage s'effectue d'un doigt, la main sur le pommeau et dont le verrouillage est automatique ; et **en ce que** le lardon (27) empêche le verrouillage de la navette (20) à l'altitude de la position repos dans son mouvement de haut en bas de la butée (19) à la butée (56).

4. Positionneur automatique de tee et de balle de golf, pour parcours de golf, selon la revendication 1, **caractérisé en ce qu'**il comporte, un magasin (60) de tees, situé dans la navette (20), dont la sortie unitaire des tees (T) est commandée en exerçant un appui sur un bouton de commande (65) situé dans le pommeau (21), actionné avec un doigt de la main, la main posée sur le pommeau (21), qui relié par un système approprié à un doigt de retenu (61) situé en partie inférieure de la navette (20) bloquant le déplacement de la colonne-stock de tees de haut en bas, provoque le dégagement dudit doigt (61), ce qui libère la colonne des tees qui sera stoppée dans sa course sous l'effet de la gravité quand le premier tee (T1) sera retenu par les mors (37) et (38) de la pince (P), un ressort (66) assure le retour du doigt (61) en position de départ de magasin (60) fermé.

5. Positionneur automatique de tee et de balle de golf, pour parcours de golf, selon la revendication 1, et la revendication 2, **caractérisé en ce que**, lors de d'alimentation du tee (T) par la navette (20) en position repos, dans la pince (P), la navette (20) entrouvre la pince (P) pour faciliter l'introduction de la tige (Ta) du (T) dans les mors (37) et (38) de la pince (P).

6. Positionneur automatique de tee et de balle de golf, pour parcours de golf, selon la revendication 1, et la revendication 5, **caractérisé en ce que** le mors (37) du bras (31) de la pince (P) comporte deux ergots (39) et (40) de retenu de la tête de tee (Tb) du tee (T), qui maintiendront le tee (T) en altitude, pendant la fermeture de la pince (P) sous l'action du ressort de fermeture (36), lors du dégagement de la navette (20) et permettront la bonne fermeture de la pince pour assurer le serrage de la seule partie cylindrique (Ta) du tee (T), par les mors (37) et (38), compte tenu de la forme évolutive de la partie supérieure (Tb) du tee (T).

7. Positionneur automatique de tee et de balle de golf, pour parcours de golf, selon la revendication 1, et la revendication 2, **caractérisé en ce que** la pince (P) qui maintient le tee (T) et la balle (B), comporte un verrou (42) rappelé par un ressort (43), situé dans un des bras de la pince (32), ledit verrou permet le verrouillage automatique du déplacement de la pince (P) par rapport à la navette (20) quand celle-ci est en position haute sur butée(19), dans la gâche (25) de la navette (20) et son déverrouillage automatique par la simple ouverture du bras (32), commandée quand la butée (18) du corps principal (10) vient en contact avec le doigt (46) du bras pince (32), au moment où le tee (T) est suffisamment fiché dans le sol, provoquant le retour de la pince (P) à l'altitude de départ sous l'effet du ressort de rappel (41).

8. Positionneur automatique de tee et de balle de golf, pour parcours de golf, selon la revendication 1, **caractérisé en ce que** la navette (20) assure la fermeture du magasin (12) de balles (Bn) et son ouverture par son déplacement en position haute sur butée (19), **en ce que** la pince de maintien (P) maintient la balle (B) sortie du magasin, qui elle-même retient la colonne des balles (Bn), et **en ce que** l'ensemble constitue un système d'échappement, pour réaliser une sortie unitaire des balles à chaque cycle.

9. Positionneur automatique de tee et de balle de golf, pour parcours de golf, selon la revendication 1, **caractérisé en ce qu'**il comporte un système de sélection de hauteur (H) de balle (B) à obtenir, manipulable par l'opérateur en ayant le pommeau (21) en main, composé d'une molette de commande (50) qui puisse être verrouillé en position par rapport à la navette (20) par un verrou (53) à ressort (54) dans des gâches (55) de la navette (20), d'un doigt vertical (51) attenant à la molette(50), et d'une butée étagée (56) dont chaque étage correspond à une hauteur de balle à respecter en fonction du type de club de golf utilisé pour le coup, sur laquelle le doigt (51) vient en butée, limitant la course de la navette (20), assurant ainsi la hauteur (H) précise sélectionnée précédemment de l'ensemble balle (B) sur (T).

## Patentansprüche

1. Ergonomischer und tragbarer automatischer Positionierer im Gleichgewicht von Golf-Tees, die Ballhalter für einen Swing sind, und Golfbällen auf den Tees in einer programmierbaren Höhe (H) für Golfplätze, wobei der Positionierer Magazine (11) und (60) der Tees, ein Magazin (12) der Golfbälle aufweist; wobei der Positionierer ausreichend lang ist, um vom Spieler in aufrechter Haltung, ohne dass sich dieser bücken oder kauern muss, bedienbar zu sein; wobei sein Hauptkörper (10) zwei Stecker (13) aufweist, die, nachdem sie in die Erde gesteckt wurden, seinen Halt in vertikaler Position und seinen gemäß seiner Längsachse nicht rotierenden Halt sichern; wobei der Positionierer ein Profil (14) aufweist, das die Höhenreferenzposition des Positionierers sichert, wenn er im Betrieb ist; wobei der Positionierer eine Schiffchen (20) mit einem Knauf (21) darauf aufweist, der mit einem Rädchen (50) zur Einstellung der Höhe (H) ausgestattet ist, wodurch dem Spieler ermöglicht wird, alle Maßnamen durchzuführen, die zum Erreichen des Ergebnisses - ab dem Stecken des Positionierers in die Erde ein Ball (B) im Gleichgewicht auf einem in die Erde in der gewollten Höhe (H) gesteckten Tee (T) mit einer einzigen Hand aufrecht stehend mit nicht gebeugtem Körper mit der Hand auf dem Knauf (21) und beim Entstecken desselben am Ende der Maßnahme - notwendig sind; wobei alle Steuerungen von dem Spieler mit einer einzigen Hand erreichbar sind; wobei die Hand auf dem oberen Ende des Instruments positioniert ist; wobei der Positionierer eine Programmier- und Einstellvorrichtung der gewünschten Ballhöhe (H) aufweist; wobei der Positionierer eine Halteklemme (P) des Tees und des Balls aufweist, die sich automatisch öffnet, schließt und vertikaler zurückstellt; wobei der Positionierer erlaubt, die Ausgabe des Tees (T) und des Balls (B) aus Magazinen (60) und (12) automatisch sicherzustellen; wobei der Positionierer erlaubt, das erwartete Ergebnis zu erreichen: einen Ball (B) im Gleichgewicht auf einem Tee (T) in einer bestimmten Höhe (H) durch einfache Verlagerungen des Schiffchens (20) von unten nach oben auf einen Anschlag (19), danach von oben nach unten auf den Anschlag (56) und von unten nach oben auf den Anschlag (23) in Ruhestellung; wobei der Positionierer eine Öffnung (26a) im oberen Endabschnitt aufweist, um das Magazin (60) mit Tees (Tn) bestücken zu können.

2. Automatischer Tee- und Golfballpositionierer für Golfplätze nach Anspruch 1, **dadurch gekennzeichnet, dass** die Zange (P) auf dem Schiffchen (20) gleitet, das sie in ihrer Längsachse durchquert und dass alle Verlagerungen der Zange (P) und alle Bewegungen der Arme (31) und (32) der Zange (P) automatisch sind.

3. Automatischer Tee- und Golfballpositionierer für Golfplätze nach Anspruch 1, **dadurch gekennzeichnet, dass** er ein Ruhestellungs-Entriegelungs-/Verriegelungssystem des Anfangs und des Endes des Zyklus des Schiffchens (20) im Verhältnis zum Hauptkörper (10) aufweist, das von einer Raste (23) des Schiffchens (20), einem auf dem Hauptkörper (10) befestigten Federdrahtriegel (57), einer auf einem Entriegelungsgestänge (28), das mit einem Steuerknopf (29) im Knauf (21) zusammenarbeitet, befestigen beweglichen Entriegelungshemmung (27) durchgeführt wird, wobei die Entriegelung mit einem Finger mit der Hand auf dem Knauf erfolgt und wobei die Verriegelung automatisch ist, und dass die Hemmung (27) die Verriegelung des Schiffchens (20) bei seiner Bewegung von oben nach unten vom Anschlag (19) zum Anschlag (56) in der Höhe der Ruhestellung verhindert.

4. Automatischer Tee- und Golfballpositionierer für Golfplätze nach Anspruch 1, **dadurch gekennzeichnet, dass** er ein Teemagazin (60) aufweist, das sich in dem Schiffchen (20) befindet, dessen stückweise Ausgabe der Tees (T) durch Ausüben eines Drucks auf einen sich im Knauf (21) befindlichen Steuerknopf (65) gesteuert wird, der mit einem Finger der Hand bedient wird, wobei die Hand auf dem Knauf (21) ruht, der, verbunden durch ein geeignetes System mit einem im unteren Teil des Schiffchens (20) befindlichen Rückhaltefinger (61), der die Verlagerung der Tee-Speichersäule von oben nach unten blockiert, die Freigabe des Fingers (61) hervorruft, wodurch die Tee-Säule freigegeben wird, die in ihrer Bewegung unter dem Einfluss der Schwerkraft gestoppt wird, wenn der erste Tee (T1) vom Maul (37) und (38) der Zange (P) zurückgehalten wird, wobei eine Feder (66) die Rückkehr des Fingers (61) in die Ausgangsposition geschlossenes Magazin (60) sicherstellt.

5. Automatischer Tee- und Golfballpositionierer für Golfplätze nach Anspruch 1 und Anspruch 2, **dadurch gekennzeichnet, dass** das Schiffchen (20) bei der Ausgabe des Tee (T) durch das Schiffchen (20) in die Zange (P) in Ruhestellung die Zange (P) etwas öffnet, um das Einführen des Stabs (Ta) des Tee (T) in das Maul (37) und (38) der Zange (P) zu erleichtern.

6. Automatischer Tee- und Golfballpositionierer für Golfplätze nach Anspruch 1 und Anspruch 5, **dadurch gekennzeichnet, dass** das Maul (37) des Arms (31) der Zange (P) zwei Rückhaltebeinchen (39) und (40) des Teekopfs (Tb) des Tee (T) aufweist, die den Tee (T) während des Schließens der Zange (P) unter der Einwirkung der Verschlussfeder (36) bei Freigabe des Schiffchens (20) hoch halten und das ordnungsgemäße Verschließen der Zange ermöglichen, um das Spannen nur des zylindrischen Teils (Ta) des Tee (T) durch das Maul (37) und (38) unter Berücksichtigung der evolutiven Form des oberen Teils (Tb) des Tee (T) sicherzustellen.

7. Automatischer Tee- und Golfballpositionierer für Golfplätze nach Anspruch 1 und Anspruch 2, **dadurch gekennzeichnet, dass** die Zange (P), die den Tee (T) und den Ball (B) hält, einen Riegel (42) aufweist, der von einer Feder (43) zurückgeholt wird, der sich in einem der Arme der Zange (32) befindet, wobei der Riegel die automatische Verriegelung der Verlagerung der Zange (P) im Verhältnis zum Schiffchen (20), wenn sich dieses in hoher Position am Anschlag (19) in der Raste (25) des Stabs (20) befindet und ihre automatische Entriegelung durch einfaches Öffnen des Arms (32) erlaubt, die erfolgt, wenn der Anschlag (18) des Hauptkörpers (10) in dem Moment, in dem der Tee (T) ausreichend in den Boden gerammt ist, mit dem Finger (46) des Zangenarms (32) in Kontakt kommt, wodurch unter der Einwirkung der Rückstellfeder (41) die Rückkehr der Zange (P) in die Ausgangshöhe hervorgerufen wird.

8. Automatischer Tee- und Golfballpositionierer für Golfplätze nach Anspruch 1, **dadurch gekennzeichnet, dass** das Schiffchen (20) das Schließen des Magazins (12) der Bälle (Bn) und sein Öffnen durch seine Verlagerung in die hohe Position am Anschlag (19) sichert, dass die Haltezange (P) den aus dem Magazin ausgetretenen Ball (B) hält, der selbst die Säule der Bälle (Bn) hält, und dass die Gruppe ein Ausgabesystem darstellt, um einen stückweise Ausgabe der Bälle bei jedem Zyklus durchzuführen.

9. Automatischer Tee- und Golfballpositionierer für Golfplätze nach Anspruch 1, **dadurch gekennzeichnet, dass** er ein Auswahlsystem der Höhe (H) des zu erhaltenen Balls (B) aufweist, das durch den Bediener beeinflussbar ist, wenn dieser den Knauf (21) in der Hand hat, der sich aus einem Steuerrädchen (50), das im Verhältnis zum Stab (20) von einem Riegel (53) mit Feder (54) in den Rasten (55) des Stabs (20) verriegelbar ist, aus einem vertikalen Finger (51), der zu dem Rädchen (50) gehört, und einem stufigen Anschlag (56), von dem jede Stufe einer in Abhängigkeit von der Art des für den Schlag verwendeten Golfschlägertyps einzuhaltenden Stufe entspricht, zusammensetzt, auf dem der Finger (51) in Anschlag kommt, wobei die Bewegung des Stabs (20) begrenzt ist, wodurch die zuvor ausgewählte genaue Höhe (H) der Gruppe Ball (B) auf des Tee (T) sichergestellt wird.

## Claims

1. An ergonomic and portable automatic positioner, for golf tees, which are ball supports for a swing, and golf balls balanced on said tees at a programmable height (H), for golf courses, said positioner comprises:
storage units (11) and (60) for said tees, a storage unit (12) for said golf balls; said positioner has a length sufficient so that it can be handled by the player standing without his having to bend or crouch; its main body (10) comprises two prongs (13), that, once driven into the ground, provide its retention in a vertical position and its holding against rotation about its longitudinal axis; said positioner comprises a guard (14), that provides the height position reference, for operation of the positioner, said positioner comprises a shuttle (20) topped with a knob (21), fitted with a scroll wheel (50) for height (H) adjustment, enabling the player to perform all necessary operations to achieve the result: a ball (B) balanced on a tee (T) driven into the ground at the desired height (H), with a single hand, standing, body not bent, the hand on the knob (21), from the driving of the positioner into the soil, to is removal at end of the operation; all controls are accessible by the player with a single hand, said hand being placed on the upper end of the instrument; said positioner comprises a device for programming and setting of the ball height (H) desired; said positioner comprises a holding clamp (P) for the tee and for the ball with automatic opening, closing and vertical return stroke; said positioner provides the automatic delivery of the tee (T) and the ball (B) from the storage units (60) and (12); said positioner provides: a ball (B) balanced on a tee (T) at a given height (H), by mere displacements of the shuttle (20), upwards on stop (19), and then downwards on stop (56) and upwards on stop (23) in rest position; said positioner comprises a port (26a), located in upper end part in order to effect the supply of tees (Tn) into the storage unit (60).

2. An automatic positioner for tee and golf ball, for golf courses, according to claim 1, **characterized in that** the clamp (P) is slidably on the shuttle (20) which traverses it along its longitudinal axis, and **in that** that all displacements of the clamp (P) and the movements of arms (31) and (32) of the clamp (P) are automatic.

3. An automatic positioner for tee and golf ball, for golf courses, according to claim 1, **characterized in that** it comprises a system of releasing/locking, for cycle start and end in rest position, of the shuttle (20) relative to the main body (10), implemented by a strike plate (23) of the shuttle (20), a spring wire bolt (57) attached to the main body (10), a mobile releasing gib (27) attached to a release rod (28) adjoining to a control button (29) located in the knob (21), the releasing being thereby effected a finger, the hand on the knob and the locking being thereby automatic; and **in that** the gib prevents the locking of the shuttle (20) at the height of the rest position in its downward displacement from the stop (19) to the stop (56).

4. An automatic positioner for tee and golf ball, for golf courses, according to claim 1, **characterized in that** it comprises a tee storage unit (60), located in the shuttle (20), the unit output of the tees (T) is controlled by applying a pressing on a control button (65) located in the knob (21), actuated with a finger of the hand, the hand positioned on the knob (21), that is connected by a system suitable for a retaining tab (61) located in the lower part of the shuttle (20) blocking the downward displacement of the storage column of tees, causing the disengagement of said tab (61), thereby releasing the column of tees that will be stopped in its stroke under the effect of gravity when the first tee (T1) will be retained by the jaws (37) and (38) of the clamp (P), a spring (66) provides the return of the tab (61) to the start position of the closed storage unit (60).

5. An automatic positioner for tee and golf ball, for golf courses, according to claim 1 and claim 2, **characterized in that**, during supply of the tee (T) by the shuttle (20) in rest position, in the clamp (P), the shuttle (20) partially opens the clamp (P) to facilitate insertion of the rod (Ta) of the tee (T) into the jaws (37) and (38) of the clamp (P).

6. An automatic positioner for tee and golf ball, for golf courses, according to claim 1 and claim 5, **characterized in that** the jaw (37) of the arm (31) of the clamp (P) comprises two retaining pins (39) and (40) for the tee head (Tb) of the tee (T), that will maintain the tee (T) aloft during the closing of the clamp (P) under the action of the closing spring (36), during disengagement of the shuttle (20) and will enable the definitive closing of the clamp in order to provide the clamping of only the cylindrical part (Ta) of the tee (T), by the jaws (37) and (38), using the tapered shape of the upper part (Tb) of the tee (T).

7. An automatic positioner for tee and golf ball, for golf courses, according to claim 1 and claim 2, **characterized in that** the clamp (P), that holds the tee (T) and the ball (B), comprises a bolt (42) biased by a spring (43), located in one of the arms (32) of the clamp, said bolt enables automatic locking of the displacement of the clamp (P) relative to the shuttle (20) when it is in the upper position on stop (19) in the strike plate (25) of the shuttle (20) and its automatic releasing by the mere opening of the arm (32), controlled when the stop (18) of the main body (10) comes into contact with the tab (46) of the clamp arm (32), at the moment when the tee (T) is sufficiently driven into the ground, causing the return of the clamp (P) to the starting height under the effect of the return spring (41).

8. An automatic positioner for tee and golf ball, for golf courses, according to claim 1, **characterized in that** the shuttle (20) provides the closing of the ball storage unit (Bn) and its opening by its displacement in upper position on stop (19), **in that** the holding clamp (P) holds the ball (B) outputted from the store, that itself retains the column of balls (Bn), and **in that** the assembly constitutes release system, in order to carry out a unitary output of the balls at each cycle.

9. An automatic positioner for tee and golf ball, for golf courses, according to claim 1, **characterized in that** it comprises a system for selecting a ball (B) height (H) to be obtained, actionable by the operator holding the knob having the knob (21) ready, composed of a control wheel (50) that can be locked in position relative to the shuttle (20) by a bolt (53) with a spring (54) in strike plates (55) of the shuttle (20), a vertical finger (51) adjacent the handwheel (50), and a stepped stop (56), of which each stage corresponds to a ball height to be complied with depending on the type of club used for the cut, on which the finger (51) comes into abutment, limiting the stroke of the shuttle (20), thereby providing the accurate height (H) previously selected of the ball assembly (B) on the tee (T).
